# EUROPÄISCHE PATENTSCHRIFT

(11) **EP 1 491 488 B1**
(45) Veröffentlichungstag und Bekanntmachung des Hinweises auf die Patenterteilung: **21.05.2008**
(21) Anmeldenummer: 04013945.3
(22) Anmeldetag: 15.06.2004
(51) Int. Cl.: B66D 3/22, B66D 3/26

(54) **Hubvorrichtung**
Lifting device
Appareil de levage

(30) Priorität: 25.06.2003 DE 10328486
(43) Veröffentlichungstag der Anmeldung: 29.12.2004
(73) Patentinhaber: EISENMANN Anlagenbau GmbH & Co. KG, 71032 Böblingen (DE)
(72) Erfinder: Ehrenleitner, Franz, 70439 Stuttgart (DE)
(74) Vertreter: Ostertag, Ulrich

(56) Entgegenhaltungen:
- EP-A- 0 824 085
- US-A- 4 008 863
- US-A- 4 305 554
- US-A- 4 491 301
- US-A- 5 346 153

## Beschreibung

Die Erfindung betrifft eine Hubvorrichtung zum Anheben und Absenken einer Last mit
a) einer Hubtrommel;
b) einem Antrieb, mit dem die Hubtrommel in beiden Richtungen in Drehung versetzt werden kann;
c) mindestens einem als Zugmittel dienenden Band, das mit einem Ende an der Hubtrommel festgelegt ist und an dem anderen Ende eine Halteeinrichtung für die Last trägt,
   wobei
d) das Band durch Drehen der Hubtrommel auf diese derart aufwickelbar ist, dass eine Windung über der anderen zu liegen kommt.

Hubvorrichtungen, die mit einer Hubtrommel und mindestens einem auf diese Hubtrommel aufwickelbaren flexiblen Zugmittel arbeiten, sind in unterschiedlichsten Ausgestaltungen bekannt. Als Zugmittel werden insbesondere Seile, Ketten oder Bänder eingesetzt. Bänder haben den Vorteil, dass sie sich in besonders gut definierter Weise auf die Hubtrommel aufwickeln lassen und ihre Tragkraft verhältnismäßig groß ist, wobei sie jedoch ausreichend flexibel bleiben. Aus diesem Grunde erfreuen sich mit Bändern als Zugmittel arbeitende Hubvorrichtungen, mit denen sich auch die vorliegende Erfindung befasst, zunehmender Beliebtheit.

Eine Hubvorrichtung dieser Art ist zum Beispiel aus der EP 0 824 085 A1 bekannt geworden. Das Band dieser Hubvorrichtung wird mittels einer Klemmeinrichtung, die durch Schrauben an der Hubtrommel befestigt ist, dort fixiert.

Bei dieser und anderen vom Markt her bekannten derartigen Hubvorrichtungen hat sich jedoch herausgestellt, dass die mechanische Wechselbeanspruchung der Bänder beim Auf- und Abwickeln auf die bzw. von der Hubtrommel noch vergleichsweise groß ist.

Aufgabe der vorliegenden Erfindung ist es, eine Hubvorrichtung der eingangs genannten Art so auszugestalten, dass das Band einer geringeren mechanischen Belastung ausgesetzt ist.

Diese Aufgabe wird erfindungsgemäß dadurch gelöst, dass
d) an der Umfangswand der Hubtrommel mehrere Distanzelemente in Umfangsrichtung der Hubtrommel nebeneinander angeordnet sind, an welche sich die erste Windung des Bandes anlegt, wobei
e) die mittlere Dicke der Distanzelemente in derjenigen Umfangsrichtung der Hubtrommel wächst, die der Drehrichtung der Hubtrommel beim Anheben der Last entgegengesetzt ist.

Die Erfindung fußt auf folgende Erkenntnis: Durch das Ende des an der Umfangswand der Hubtrommel befestigten Bandes entsteht für die zweite Windung dieses Bandes an der Stelle dieses Endes eine Stufe. Zwischen der Unterseite der ersten Windung und der Mantelfläche entsteht daher in demjenigen Umfangsbereich, der vor der Stufe liegt, ein Leerraum. Insbesondere unter der Wirkung einer Last wird das Band teilweise in diesen Leerraum hineingedrückt, wodurch es an der durch das Ende des Bandes gebildeten Stufe einen Knick erfährt. Dieser Knick führt unter ungünstigen Umständen zu einer Wechselbeanspruchung des Bandes, die dessen Lebensdauer verkürzt. Durch die erfindungsgemäß vorgesehenen Distanzelemente wird das Hineindrücken des Bandes in den genannten Leerraum verhindert oder doch zumindest so reduziert, dass an der vom Ende des Bandes gebildeten Stufe kein oder kein unzulässig großer Knick entsteht und auf diese Weise die mechanische Wechselbeanspruchung klein gehalten wird.

Die Verwendung eines Distanzelements beim Aufwickeln Bändern ist an sich bekannt; beispielsweise sieht die US 4 008 863, die sich mit der Ausgestaltung von Sicherheitsgurten befasst, eine Ausgleichshülse bei der ersten Windung des Sicherheitsgurts vor, welche so eine Stufenbildung verhindert. Dies geschieht dort allerdings unter dem Gesichtspunkt einer Vergleichmäßigung der Drehbeschleunigung zur Vermeidung unerwünschten Auslösens des Verriegelungsmechanismus.

Idealerweise ist der Verlauf der Dicke von Distanzelementen in Umfangsrichtung an die geometrische Form des Zwischenraumes angepasst, so dass also das Band in Umfangsrichtung überall von Distanzelementen abgestützt ist. Dies bedeutet, dass die Dicke der Distanzelemente in derjenigen Umfangsrichtung der Hubtrommel wachsen muss, die der Drehrichtung der Hubtrommel beim Anheben der Last entgegengesetzt ist.

Erfindungsgemäß wurde erkannt, dass die Distanzelemente sich jedoch in Umfangsrichtung nicht über den gesamten Winkelbereich erstrecken müssen, in welchem ein Zwischenraum zwischen der ersten Windung und der Mantelfläche der Hubtrommel gegeben ist. Vielmehr genügt es, wenn das Band nur über eine gewisse Strecke von den Distanzelementen unterstützt ist. Geringere Zwischenräume kann es selbsttragend überbrücken.

Dadurch braucht der Verlauf der Dicke der Distanzelemente in Umfangsrichtung nicht genau der geometrischen Form des Zwischenraums zu entsprechen. Wichtig ist nur, dass die mittlere Dicke der Distanzelemente in derjenigen Umfangsrichtung der Hubtrommel wächst, die der Drehrichtung der Hubtrommel beim Anheben der Last entgegengesetzt ist.

Im Allgemeinen reicht es vorteilhafterweise aus, wenn die Distanzelemente eine konstante Dicke aufweisen. Dies bedeutet dann zwar, dass das Band entweder nicht an allen Stellen an den Distanzelementen anliegt oder etwas auf die Distanzelemente zu nach innen gedrückt wird. Dies ist jedoch ohne Schaden für das Band tolerierbar.

Vorteilhafterweise sind die Distanzelemente als Stahlbleche ausgebildet.

Besondere Bedeutung gewinnt die vorliegende Erfindung dort, wo mehrere übereinander auf der Hubtrommel aufwickelbare Bänder vorgesehen sind. Die Dicken dieser Bänder addieren sich nämlich an der Stufe, die sich dort bildet, wo die Enden der Bänder an der Hubtrommel festgelegt sind.

Hubvorrichtungen der eingangs genannten Art besitzen im Allgemeinen ein Ausgleichsgewicht, welches von einem Band getragen ist, das in einem Drehsinn auf die Hubtrommel aufgewickelt ist, der demjenigen Drehsinn entgegengesetzt ist, in dem das lasttragende Band auf die Hubtrommel aufgewickelt ist. Die Größe des Ausgleichsgewichtes wird möglichst gleich der Last gewählt, so dass die Drehmomente, die die Last einerseits und das Ausgleichsgewicht andererseits auf die Hubtrommel ausüben, einander möglichst gut kompensieren. Dann ist das Drehmoment, das vom Antrieb noch beim Heben der Last beizusteuern ist, entsprechend gering. Bei dieser Ausgestaltung der Hubvorrichtung ist es zweckmäßig, wenn auch für das das Ausgleichsgewicht tragende Band auf der Mantelfläche der Hubtrommel mindestens ein Distanzelement vorgesehen ist.

Besonders zum Tragen kommen die mit der Erfindung erzielbaren Vorteile dort, wo das Band aus Metall, insbesondere aus Stahl, besteht.

Ausführungsbeispiele der Erfindung werden nachfolgend anhand der Zeichnung näher erläutert; es zeigen
- Figur 1: schematisch in perspektivischer Ansicht eine sehr einfache Ausführungsform einer Hubvorrichtung;
- Figur 2: die Seitenansicht der Hubvorrichtung von Figur 1;
- Figur 3: einen Schnitt durch die Hubtrommel der Hubvorrichtung der Figuren 1 und 2;
- Figur 4: einen Schnitt, ähnlich der Figur 3, durch die Hubtrommel einer zweiten Ausführungsform einer Hubvorrichtung.

Die in Figur 1 perspektivisch dargestellte und insgesamt mit dem Bezugszeichen 1 versehene Hubvorrichtung umfaßt eine Hubtrommel 2, die ihrerseits über Lagerböcke 3, 4 auf einer Montageplattform 5 drehbar gelagert ist. Die Hubtrommel 2 kann mit Hilfe eines Elektrogetriebemotors 6, der ebenfalls auf der Montageplattform 5 befestigt ist, in beiden Richtungen verdreht werden. Die Montageplattform 5 ist in einer gewissen Höhe über dem Raumboden, beispielsweise mit Hilfe eines aus Übersichtlichkeitsgründen nicht dargestellten Stahlbaus, angeordnet.

Eine schematisch als Platte 7 dargestellte Last ist über ein Stahlband 8 an der Hubtrommel 2 abgehängt. Das Stahlband 8 weist hierzu an seinem unteren Ende einen Karabinerhaken 9 auf, der in eine Tragöse 10 der Last 7 eingeführt werden kann. Das obere Ende des Stahlbands 8 ist an der Hubtrommel 2 befestigt. Bei der Verdrehung der Hubtrommel 2 wickelt sich so das Stahlband 8 mehr oder weniger in übereinander liegenden Windungen auf der Hubtrommel 2 auf bzw., je nach Drehsinn, von dieser ab.

Ein Ausgleichsgewicht 11, welches ebenfalls als Platte dargestellt ist, ist über eine Tragöse 12 mit einem Karabinerhaken 13 verbunden, der am unteren Ende eines zweiten auf der Hubtrommel 2 aufgewickelten Stahlbands 14 befestigt ist. Das Stahlband 14 ist in entgegengesetztem Sinne wie das lasttragende Stahlband 8 um die Hubtrommel 2 gewunden und mit seinem oberen Ende an dieser befestigt. Die Anordnung ist offensichtlich so, dass sich das Ausgleichsgewicht 11 absenkt, wenn die Last 7 angehoben wird, und umgekehrt. Das Ausgleichsgewicht 11 übt auf die Hubtrommel 2 ein Drehmoment aus, welches in etwa entgegengesetzt dem von der Last 7 ausgeübten Drehmoment ist, so dass der Elektrogetriebemotor 6 beim Anheben der Last 7 nur eine geringe Leistung erbringen muß.

Figur 3 zeigt einen Schnitt durch die Hubtrommel 2 in demjenigen Bereich, in dem das lasttragende Stahlband 8 aufgewickelt ist. In Figur 3 ist insbesondere zu erkennen, wie bei angehobener Last 7 (die in Figur 3 nicht gezeichnet ist) mehrere Windungen des lasttragenden Stahlbands 8 übereinander gewickelt sind. Das Stahlband 8 ist mit seinem oberen Ende, welches in Figur 3 mit dem Bezugszeichen 15 versehen ist, an der Mantelfläche der Hubtrommel 2 festgelegt. Dies kann beispielsweise durch eine Verschweissung, Verschraubung, Vernietung, Verklebung oder dgl. geschehen. Sofern dafür gesorgt wird, dass das Stahlband 8 zu keinem Zeitpunkt vollständig abgewickelt wird, kann das Ende 15 des Stahlbands 8 aber auch durch die darüber liegenden Windungen festgehalten werden.

Figur 3 macht deutlich, dass aufgrund der nicht zu vernachlässigenden Dicke des Stahlbands 8 zwischen der unteren Fläche der ersten Windung und der Mantelfläche der Hubtrommel 2 ein Leerraum 16 entsteht. Um zu verhindern, dass die erste Windung des Stahlbands 8 unter dem Einfluß der Last in diesen Leerraum 16 hinein gedrückt wird und dass auf diese Weise an der durch das Ende 15 des Stahlbands 8 gebildeten Stufe ein Knick entsteht, sind in diesen Leerraum 16 drei kreisbogenförmig gekrümmte Blechstücke 17a, 17b, 17c eingefügt, welche als Distanzelemente dienen. Diese Blechstücke 17a, 17b, 17c besitzen im dargestellten Ausführungsbeispiel konstante Dicke, können aber auch als Formstücke angepaßt an den sich verändernden Abstand zwischen der Unterseite der ersten Windung des Stahlbands 8 und der Mantelfläche der Trommel 2 ausgebildet sein.

Die Distanzstücke 17a, 17b, 17c stoßen in Umfangsrichtung gesehen unmittelbar aneinander an. Ihre Dicke nimmt in Figur 3 im Uhrzeigersinn, also in Richtung auf die Stufe an dem Ende 15 des Stahlbandes 8 zu. Es ist in Figur 3 gut zu erkennen, wie auf diese Weise für die unterste Windung des Stahlbandes 8, auf der sich alle anderen Windungen des Stahlbandes 8 aufbauen, eine gute Anlagefläche gebildet wird, welche übermäßige Biegebeanspruchungen des Stahlbandes 8 verhindert.

Beim in Figur 3 dargestellten Ausführungsbeispiel sind drei Distanzelemente 17a, 17b, 17c vorgesehen. Es können jedoch selbstverständlich je nach Bedarf auch mehr oder weniger derartige Distanzelemente eingesetzt werden, deren Zahl und Winkelerstreckung experimentell so ermittelt werden kann, dass die unterste Windung des Stahlbands 8 nicht in unzulässiger Weise in den Leerraum 16 hinein gedrückt wird.

Durch die Distanzelemente 17a, 17b, 17c wird also eine vorzeitige Ermüdung des Stahlbands 8, die auf einer Wechselbiegebeanspruchung beruht, vermieden.

Selbstverständlich befindet sich zwischen der Unterseite der ersten Windung des das Ausgleichsgewicht 11 tragenden Stahlbands 14 und der Mantelfläche der Hubtrommel 2 in der selben Weise mindestens ein Distanzelement, das dort für einen "glatten" Verlauf der ersten Windung des Stahlbands 14 auf der Hubtrommel 2 sorgt.

Figur 4 zeigt einen Schnitt durch die Hubtrommel 102 einer zweiten Ausführungsform einer Hubvorrichtung. Dieses zweite Ausführungsbeispiel unterscheidet sich von dem ersten, anhand der Figuren 1 bis 3 beschriebenen nur wenig, so dass entsprechende Teile mit dem selben Bezugszeichen zuzüglich 100 gekennzeichnet sind.

Der Hauptunterschied zwischen den beiden Ausführungsbeispielen besteht darin, dass bei demjenigen der Figuren 1 bis 3 nur ein einziges lasttragendes Stahlband 8 verwendet wird, während beim Ausführungsbeispiel der Figur 4 zur Verstärkung der Tragekapazität zwei Stahlbänder 108a, 108b eingesetzt werden, die sich beim Aufwickeln auf die Hubtrommel 202 direkt übereinander legen. Die oberen Enden 115a und 115b dieser beiden Stahlbänder, die an der Mantelfläche der Hubtrommel 102 festgelegt sind, bilden, wie Figur 4 deutlich zu entnehmen ist, auf der Mantelfläche der Hubtrommel 102 eine größere Stufe, da sich ihre Dicken dort addieren.

Dies bedeutet, dass sich auch der Leerraum 116 zwischen der untersten Windung des Stahlbands 108a und der Mantelfläche der Hubtrommel 102 vergrößert. Die hierdurch verursachte Problematik ist daher verschärft. Zu deren Bewältigung sind auch bei dem in Figur 4 dargestellten Ausführungsbeispiel insgesamt drei als Bleche ausgestaltete Distanzelemente 117a, 117b, 117c vorgesehen, die in Umfangsrichtung der Hubtrommel 102 gesehen unmittelbar aneinander anstoßen. Die Dicke der Distanzelemente 117a, 117b, 117c nimmt in Figur 4 erneut mit dem Uhrzeigersinn, also in Richtung auf die Stufe an den Enden 115a, 115b der Stahlbänder 108a, 108b zu.

## Patentansprüche

1. Hubvorrichtung zum Anheben und Absenken einer Last mit
a) einer Hubtrommel (2; 102);
b) einem Antrieb, mit dem die Hubtrommel (2; 102) in beiden Richtungen in Drehung versetzt werden kann;
c) mindestens einem als Zugmittel dienendem Band (8; 108a, 108b), das mit einem Ende an der Hubtrommel (2; 102) festgelegt ist und an dem anderen Ende eine Halteeinrichtung (9) für die Last (7) trägt;
wobei
d) das Band (8; 108a, 108b) durch Drehen der Hubtrommel (2; 102) auf diese derart aufwickelbar ist, dass eine Windung über der anderen zu liegen kommt;
**dadurch gekennzeichnet, dass**
e) an der Umfangswand der Hubtrommel (2; 102) mehrere Distanzelemente (17a, 17b, 17c; 117a, 117b, 117c) in Umfangsrichtung der Hubtrommel (2; 102) nebeneinander angeordnet sind, an welchen sich die erste Windung des Bands (8; 108a, 108b) anlegt, und
f) die mittlere Dicke der Distanzelemente (17a, 17b, 17c; 117a, 117b, 117c) in derjenigen Umfangsrichtung der Hubtrommel (2; 102) wächst, die der Drehrichtung der Hubtrommel (2; 102) beim Anheben der Last (7) entgegengesetzt ist.

2. Hubvorrichtung nach Anspruch 1, **dadurch gekennzeichnet, dass** die Distanzelemente (17a, 17b, 17c; 117a, 117b, 117c) konstante Dicke aufweisen.

3. Hubvorrichtung nach Anspruch 1 oder 2, **dadurch gekennzeichnet, dass** mindestens ein Distanzelement (17a, 17b, 17c; 117a, 117b, 117c) ein Stahlblech ist.

4. Hubvorrichtung nach einem der vorhergehenden Ansprüche,
**dadurch gekennzeichnet, dass** mehrere übereinander auf der Hubtrommel (102) aufwickelbare Bänder (108a, 108b) vorgesehen sind.

5. Hubvorrichtung nach einem der vorhergehenden Ansprüche,
bei welchem ein Ausgleichsgewicht (11) vorgesehen ist, welches von einem Band (14) getragen ist, das in einem Drehsinn auf die Hubtrommel (2) aufwickelbar ist, der dem Drehsinn entgegengesetzt ist, in dem das Last (7) tragende Band (8) auf die Hubtrommel (2) aufwickelbar ist,
**dadurch gekennzeichnet, dass**
auch für das das Ausgleichsgewicht (11) tragende Band (14) auf der Mantelfläche der Hubtrommel (2) mindestens ein Distanzelement vorgesehen ist.

6. Hubvorrichtung nach einem der vorhergehenden Ansprüche,
**dadurch gekennzeichnet, daß** das Band (8; 108a, 108b) aus Metall, insbesondere aus Stahl, besteht.

## Claims

1. Lifting device for raising and lowering a load with
a) a lifting drum (2; 102);
b) a drive by means of which the lifting drum (2; 102) can be caused to rotate in both directions;
c) at least one belt (8; 108a; 108b) serving as traction mechanism, which is secured at one end to the lifting drum (2; 102) and at the other end carries a device (9) for holding the load (7),
wherein
d) the belt (8; 108a, 108b) can by rotation of the lifting drum (2; 102) be wound onto the latter so that the windings come to lie on top of one another,
**characterised in that**
e) a plurality of spacing elements (17a, 17b, 17c; 117a, 117b, 117c), on which rests the first winding of the belt (8; 108a, 108b), are arranged next to one another in the circumferential direction of the lifting drum (2; 102) on the circumferential wall of the lifting drum (2; 102), and
f) the mean thickness of the spacing elements (17a, 17b, 17c; 117a, 117b, 117c) increases in that circumferential direction of the lifting drum (2; 102) that is opposite to the direction of rotation of the lifting drum (2; 102) when raising the load (7).

2. Lifting device according to claim 1, **characterised in that** the spacing elements (17a, 17b, 17c; 117a, 117b, 117c) have a constant thickness.

3. Lifting device according to claim 1 or 2, **characterised in that** at least one spacing element (17a, 17b, 17c; 117a, 117b, 117c) is a steel sheet.

4. Lifting device according to one of the preceding claims, **characterised in that** a plurality of belts (108a, 108b) are provided that can be wound on top of one another on the lifting drum (102).

5. Lifting device according to one of the preceding claims, in which a counterbalance weight (11) is provided that is carried by a belt (14) that can be wound in a direction of rotation on the lifting drum (2) that is opposite to the direction of rotation in which the belt (8) carrying the load (7) can be wound on the lifting drum (2),
**characterised in that**
at least one spacing element is also provided on the circumferential surface of the lifting drum (2) for the belt (14) carrying the counterbalance weight (11).

6. Lifting device according to one of the preceding claims, **characterised in that** the belt (8; 108a, 108b) is made of metal, in particular of steel.

## Revendications

1. Dispositif de levage pour soulever et abaisser une charge comprenant
a) un tambour de levage (2 ; 102) ;
b) un entraînement permettant de faire tourner le tambour de levage (2 ; 102) dans les deux sens ;
c) au moins un ruban (8; 108a, 108b) faisant fonction de moyen de traction, qui est fixé par une extrémité au tambour de levage (2 ; 102) et porte à l'autre extrémité un dispositif de fixation (9) pour la charge (7), sachant
d) qu'en faisant tourner le tambour de levage (2 ; 102), le ruban (8; 108a, 108b) peut s'enrouler autour de celui-ci de telle sorte que les tours se superposent les uns aux autres,
**caractérisé en ce que**
e) sur la paroi périphérique du tambour de levage (2 ; 102), plusieurs éléments d'écartement (17a, 17b, 17c ; 117a, 117b, 117c) sont disposés côte à côte dans la direction du pourtour du tambour de levage (2 ; 102), contre lesquels est appliqué le premier tour du ruban (8 ; 108a, 108b), et
f) l'épaisseur moyenne des éléments d'écartement (17a, 17b, 17c ; 117a, 117b, 117c) augmente dans le sens du pourtour du tambour de levage (2 ; 102) qui est opposé au sens dans lequel ledit tambour de levage (2 ; 102) tourne pour soulever une charge (7).

2. Dispositif de levage selon la revendication 1, **caractérisé en ce que** les éléments d'écartement (17a, 17b, 17c ; 117a, 117b, 117c) présentent une épaisseur constante.

3. Dispositif de levage selon la revendication 1 ou 2, **caractérisé en ce qu'**au moins un élément d'écartement (17a, 17b, 17c ; 117a, 117b, 117c) est une tôle d'acier.

4. Dispositif de levage selon l'une des revendications précédentes, **caractérisé en ce que** sont prévus plusieurs rubans (108a, 108b) pouvant être enroulés autour du tambour de levage (102) en se superposant les uns aux autres.

5. Dispositif de levage selon l'une des revendications précédentes, sur lequel est prévu un contrepoids (11) qui est porté par un ruban (14) pouvant être enroulé autour du tambour de levage (2) dans le sens inverse au sens dans lequel le ruban (8) portant la charge (7) peut être enroulé autour du tambour de levage (2), **caractérisé en ce qu'**au moins un élément d'écartement est également prévu sur la surface latérale du tambour de levage (2) pour le ruban (14) portant le contrepoids (11).

6. Dispositif de levage selon l'une des revendications précédentes, **caractérisé en ce que** le ruban (8 ; 108a, 108b) est en métal, notamment en acier.
